# EUROPÄISCHE PATENTSCHRIFT

(11) **EP 3 393 319 B1**
(45) Veröffentlichungstag und Bekanntmachung des Hinweises auf die Patenterteilung: **22.04.2020**
(21) Anmeldenummer: 15816185.1
(22) Anmeldetag: 21.12.2015
(51) Int. Cl.: A47L 1/05, A47L 7/00, A47L 9/22, A47L 9/06

(54) **SAUGDÜSE FÜR EIN HARTFLÄCHENREINIGUNGSGERÄT UND HARTFLÄCHENREINIGUNGSGERÄT MIT EINER DERARTIGEN SAUGDÜSE**
SUCTION NOZZLE FOR A HARD SURFACE CLEANING DEVICE AND HARD SURFACE CLEANING DEVICE WITH A SUCTION NOZZLE OF THIS TYPE
BUSE D'ASPIRATION POUR UN APPAREIL DE NETTOYAGE DE SURFACE DURES ET APPAREIL DE NETTOYAGE DE SURFACES DURES COMPORTANT UNE TELLE BUSE D'ASPIRATION

(43) Veröffentlichungstag der Anmeldung: 31.10.2018
(73) Patentinhaber: Alfred Kärcher SE & Co. KG, 71364 Winnenden (DE)
(72) Erfinder: VENTURINI, Eugenio, 46047 Porto Mantovano (MN) (IT); REGGIANI, Paolo, 46026 Quistello (MN) (IT)
(74) Vertreter: Hoeger, Stellrecht & Partner Patentanwälte mbB
(86) Internationale Anmeldenummer: PCT/EP2015/080888
(87) Internationale Veröffentlichungsnummer: WO 2017/108089

(56) Entgegenhaltungen:
- WO-A1-2015/007324
- WO-A1-2015/007328

## Beschreibung

Die Erfindung betrifft eine Saugdüse für ein tragbares Hartflächenreinigungsgerät zum Abziehen und Aufsaugen von Flüssigkeit von einer Hartfläche, insbesondere von einer Fensterscheibe, umfassend ein Saugdüsengehäuse mit einer ersten und einer zweiten Gehäusehalbschale und mit einer Saugöffnung, an der mindestens eine flexible Abziehlippe angeordnet ist und an die sich ein Saugkanal anschließt, der sich bis zu einem Saugkanalendabschnitt erstreckt, wobei an den Saugkanalendabschnitt eine Unterdruckquelle anschließbar ist zur Ausbildung einer Saugströmung und wobei am Saugkanalendabschnitt ein Rastelement angeordnet ist.

Außerdem betrifft die Erfindung ein tragbares Hartflächenreinigungsgerät mit einer derartigen Saugdüse.

Eine derartige Saugdüse sowie ein Hartflächenreinigungsgerät mit einer derartigen Saugdüse sind aus der DE 10 2008 004 966 A1 bekannt. Mit Hilfe eines derartigen Hartflächenreinigungsgeräts kann eine Hartfläche, insbesondere eine Fensterscheibe, gereinigt werden. Die Saugdüse weist mindestens eine flexible Abziehlippe auf, die an einer zu reinigenden Hartfläche entlangbewegt werden kann. Mittels der Unterdruckquelle kann eine Saugströmung erzeugt werden, unter deren Wirkung Flüssigkeit von der Hartfläche abgesaugt werden kann. Dies erlaubt es, die Hartfläche, insbesondere eine Fensterscheibe, nach Art eines manuellen Fensterabziehers zu reinigen. Wird die Abziehlippe an der zu reinigenden Hartfläche entlangbewegt, so sammelt sich die Flüssigkeit an er Saugöffnung der Saugdüse und kann von der Saugöffnung über den Saugkanal aufgesaugt werden. Die aus der DE 10 2008 004 966 A1 bekannte Saugdüse weist eine erste Gehäusehalbschale und eine zweite Gehäusehalbschale auf, die lösbar miteinander verbunden sind und die zwischen sich ein Luftführungsteil aufnehmen. Das Luftführungsteil definiert in Kombination mit einer der beiden Gehäusehalbschalen den Saugkanal. An der Außenseite einer der beiden Gehäusehalbschalen ist ein als separates Bauteil ausgestaltetes Rastelement fixiert, das mit der Gehäusehalbschale verschraubt ist. Der Saugkanal weist einen Saugkanalendabschnitt auf, der in einen Saugkanalaufnahmeschacht des Hartflächenreinigungsgeräts eingesetzt werden kann, und mittels des außenseitig an der Gehäusehalbschale gehaltenen Rastelements kann die Saugdüse verrastet werden.

Saugdüsen der eingangs genannten Art sind auch aus der WO 2015/007324 A1 und der WO 2015/007328 A1 bekannt.

Aufgabe der vorliegenden Erfindung ist es, eine Saugdüse der eingangs genannten Art derart weiterzubilden, dass sie kostengünstiger herstellbar ist.

Diese Aufgabe wird durch eine Saugdüse mit den Merkmalen von Patentanspruch 1 gelöst.

Bei der erfindungsgemäßen Saugdüse wird das Rastelement, das der Verrastung der Saugdüse mit einem Saugkanalaufnahmeschacht des Hartflächenreinigungsgeräts dient, von der ersten Gehäusehalbschale ausgebildet, die hierzu einen elastisch verformbaren Wandabschnitt umfasst. Der Einsatz eines separaten Rastelements, das an der ersten Gehäusehalbschale fixiert werden muss, kann somit entfallen. Die erfindungsgemäße Saugdüse zeichnet sich daher durch eine kostengünstigere Herstellung und eine kostengünstigere Montage aus.

Bevorzugt bilden die beiden Gehäusehalbschalen zwischen sich den Saugkanal aus. Ein zusätzliches Luftführungsteil, das zwischen den Gehäusehalbschalen angeordnet ist zur Definition des Saugkanals, kann dadurch entfallen.

Gemäß der Erfindung bildet die erste Gehäusehalbschale ein Spritzgussteil mit einer Hartkomponente und einer Elastomerkomponente aus, wobei der elastisch verformbare Wandabschnitt von der Hartkomponente in Form einer Federzunge ausgestaltet ist, die mit Ausnahme eines ersten Endbereichs von einem die Hartkomponente durchgreifenden Durchgangsschlitz umgeben ist, und wobei der Durchgangsschlitz der Hartkomponente von der an die Hartkomponente angeformten Elastomerkomponente überdeckt ist. Die erste Gehäusehalbschale bildet ein einteiliges Spritzgussteil aus, das von einer Hartkomponente und einer Elastomerkomponente gebildet wird. Der elastisch verformbare Wandabschnitt wird von der Hartkomponente gebildet in Form einer Federzunge. Die Federzunge ist mit Ausnahme eines ersten Endbereichs von einem die Hartkomponente durchgreifenden Durchgangsschlitz umgeben, so dass die Federzunge relativ zum restlichen Bereich der Hartkomponente elastisch verformt werden kann. Um jedoch sicherzustellen, dass über den Durchgangsschlitz Flüssigkeit und Saugluft nicht aus dem Saugkanal entweichen können, ist der Durchgangsschlitz von der an die Hartkomponente angeformten Elastomerkomponente überdeckt. Die Elastomerkomponente erlaubt es, die Federzunge zu bewegen und trägt zur federnden Rückstellkraft der Federzunge bei.

Die Hartkomponente kann beispielsweise aus einem Polypropylen-Material oder einem ABS-Material (Acrylnitril-Butadien-Styrol) bestehen, insbesondere aus einem mit Talkum verstärkten Polypropylen-Material.

Die Elastomerkomponente besteht vorzugsweise aus einem thermoplastischen Elastomer-Material.

Günstigerweise trägt die Federzunge an ihrem freien Endbereich außenseitig einen Rastvorsprung. Der Rastvorsprung kann ebenso wie die Federzunge aus der Hartkomponente bestehen, so dass die Federzunge und der Rastvorsprung stoffschlüssig miteinander verbunden sind.

Bevorzugt bildet die Federzunge in Kombination mit dem Rastvorsprung einen aus der Hartkomponente gebildeten Rasthaken. Der Rasthaken kann beim Einsetzen des Saugkanalendabschnitts in einen Saugkanalaufnahmeschacht des Hartflächenreinigungsgeräts in eine Rastaufnahme des Saugkanalaufnahmeschachts eintauchen. Damit ist auf konstruktiv einfache Weise sichergestellt, dass sich die Saugdüse nicht unbeabsichtigt vom Saugkanalaufnahmeschacht löst.

Bei einer vorteilhaften Ausführungsform der Erfindung ist die Elastomerkomponente im Bereich des Durchgangsschlitzes U-förmig ausgestaltet.

Die Elastomerkomponente bildet im Bereich des Durchgangsschlitzes vorzugsweise ein Filmscharnier aus. Dies verleiht der Federzunge eine hohe Beweglichkeit.

Vorzugsweise ist an die erste Gehäusehalbschale eine erste flexible Abziehlippe aus der Elastomerkomponente angeformt. Die Elastomerkomponente kommt bei einer derartigen Ausgestaltung der Erfindung sowohl zum Verschließen des die Federzunge umgebenden Durchgangsschlitzes der Hartkomponente zum Einsatz, als auch zur Ausbildung einer flexiblen Abziehlippe. Dies erlaubt eine weitere Reduzierung der Herstellungs- und Montagekosten der Saugdüse.

Von Vorteil ist es, wenn die erste Gehäusehalbschale Seitenwände des Saugkanals ausbildet, wobei die Seitenwände mit der Elastomerkomponente beschichtet sind. Die Elastomerkomponente bildet bei einer derartigen Ausgestaltung der Erfindung ein Dichtelement aus, das sich nach erfolgter Montage der beiden Gehäusehalbschalen im Bereich der Seitenwände des Saugkanals erstreckt und sicherstellt, dass im Bereich der Seitenwände keine Flüssigkeit und keine Saugluft aus dem Saugkanal entweicht.

Zur Erzielung eines besonders wirkungsvollen Reinigungseffekts ist es von Vorteil, wenn zwischen der ersten Gehäusehalbschale und der zweiten Gehäusehalbschale eine zweite flexible Abziehlippe auswechselbar gehalten ist, wobei die beiden Gehäusehalbschalen Halteelemente aufweisen und ein Halteabschnitt der zweiten flexiblen Abziehlippe zwischen den Halteelementen der beiden Gehäusehalbschalen angeordnet ist und mit den Halteelementen jeweils einen Eingriff ausbildet, wobei zumindest ein Halteelement der ersten Gehäusehalbschale im Saugkanal angeordnet ist. Durch die Bereitstellung der Halteelemente kann die zweite flexible Abziehlippe zuverlässig zwischen den beiden Gehäusehalbschalen festgelegt werden, wobei die zweite flexible Abziehlippe auch im Bereich des Saugkanals unverschieblich gehalten ist, da die erste Gehäusehalbschale auch im Bereich des Saugkanals mindestens ein Halteelement aufweist, das mit einem Halteabschnitt der zweiten flexiblen Abziehlippe in Eingriff steht.

Um die Lebensdauer der Saugdüse zu verlängern, ist es von Vorteil, wenn der Halteabschnitt der zweiten flexiblen Abziehlippe sowohl in einer ersten Gebrauchsstellung der zweiten flexiblen Abziehlippe als auch in einer um 180° um ihre Mittelachse gedrehten zweiten Gebrauchsstellung der zweiten flexiblen Abziehlippe zwischen den Halteelementen der beiden Gehäusehalbschalen positionierbar ist. Die zweite flexible Abziehlippe weist an ihrer aus dem Saugdüsengehäuse herausragenden Stirnseite bevorzugt eine erste Abziehkante und eine zweite Abziehkante auf, wobei sie beim Reinigen einer Hartfläche je nach Gebrauchsstellung entweder mit der ersten Abziehkante oder mit der zweiten Abziehkante an der Hartfläche anliegt. Die jeweilige Abziehkante unterliegt einer Abnutzung. Bei Erreichen eines maximalen Abnutzungsgrades ist eine zuverlässige Reinigungswirkung nicht in allen Fällen gewährleistet. Der Benutzer hat dann die Möglichkeit, die auswechselbare zweite flexible Abziehlippe dem Saugdüsengehäuse zu entnehmen, die zweite Abziehlippe um 180° um ihre parallel zur Längsachse des Saugkanals ausgerichtete Mittelachse zu verdrehen und die zweite Abziehlippe dann wieder in das Saugdüsengehäuse einzusetzen. Anschließend kann die Reinigung der Hartfläche fortgesetzt werden, wobei nunmehr die bisher nicht benutzte Abziehkante an der Hartfläche anliegt. Die Bereitstellung der Halteelemente stellt hierbei sicher, dass die zweite flexible Abziehlippe in beiden Gebrauchslagen zuverlässig zwischen den beiden Gehäusehalbschalen festgelegt werden kann.

Bevorzugt ist die zweite flexible Abziehlippe symmetrisch zu ihrer parallel zu einer Längsachse des Saugkanals und parallel zu einer Abziehkante der zweiten flexiblen Abziehlippe ausgerichtete Mittelachse ausgestaltet.

Zum Wechsel der Gebrauchsstellung ist es von Vorteil, wenn die zweite Abziehlippe quer zur Längsachse des Saugkanals aus dem Saugdüsengehäuse herausgezogen, anschließend um 180° um ihre Mittelachse gedreht und dann wieder quer zur Längsachse des Saugkanals in das Saugdüsengehäuse hineingezogen werden kann.

Es kann vorgesehen sein, dass der Halteabschnitt der zweiten flexiblen Abziehlippe als Erweiterung ausgestaltet ist und die Halteelemente der beiden Gehäusehalbschalen Vertiefungen aufweisen, in die die Erweiterung eintaucht. Die Halteelemente und der Halteabschnitt greifen somit ineinander ein, so dass die zweite flexible Abziehlippe zuverlässig an der Saugöffnung festgelegt ist.

Die Erweiterung der zweiten flexiblen Abziehlippe ist günstigerweise als geradliniger Wulst ausgestaltet, der sich entlang der gesamten zweiten Abziehlippe erstreckt.

Vorzugsweise weist der Wulst eine kreisförmige Querschnittsfläche auf.

Das mindestens eine Halteelement der ersten Gehäusehalbschale, das im Saugkanal angeordnet ist, bildet bei einer vorteilhaften Ausführungsform der Erfindung eine Strömungsleitrippe aus. Die Strömungsleitrippe dient zum einen der Festlegung der zweiten flexiblen Abziehlippe an der Saugöffnung, darüber hinaus ermöglicht die Strömungsleitrippe eine Führung der Saugströmung.

Günstig ist es, wenn die erste Gehäusehalbschale mehrere im Saugkanal angeordnete Halteelemente in Form von Strömungsleitrippen aufweist.

Die Strömungsleitrippen sind günstigerweise fächerförmig angeordnet, so dass sie mit zunehmendem Abstand von einer mittig angeordneten Längsachse des Saugkanals eine zunehmende Neigung zur Längsachse des Saugkanals aufweisen.

Von Vorteil ist es, wenn die Strömungsleitrippen bezogen auf die Längsachse des Saugkanals auf gleicher Höhe angeordnet sind.

Die Strömungsleitrippen sind bevorzugt im Bereich der Saugöffnung positioniert.

Um Strömungsverluste der Saugströmung gering zu halten, ist es günstig, wenn sich die Strömungsleitrippen entgegen der Strömungsrichtung der Saugströmung verjüngen.

Die Strömungsleitrippen können auf ihrer der ersten Gehäusehalbschale abgewandten Oberkante jeweils eine Vertiefung aufweisen, in die der als Erweiterung ausgestaltete Halteabschnitt der zweiten flexiblen Abziehlippe eintaucht.

Bevorzugt sind die Vertiefungen an der Oberkante der Strömungsleitrippen in einem bezogen auf die Strömungsrichtung hinteren Endbereich der Strömungsleitrippen angeordnet, und in einem den Vertiefungen vorgelagerten Abschnitt bilden die Oberkanten der Strömungsleitrippen günstigerweise eine ebene Auflagefläche für die zweite flexible Abziehlippe aus.

Im Querschnitt sind die Strömungsleitrippen günstigerweise keilförmig ausgestaltet, so dass sie in einem bezogen auf die Strömungsrichtung der Saugströmung vorderen Endbereich eine geringere Höhe aufweisen als in einem bezogen auf die Strömungsrichtung hinteren Endbereich.

Die Länge der Strömungsleitrippen wird vorzugsweise derart gewählt, dass die zweite flexible Abziehlippe über mindestens die Hälfte ihrer Ausdehnung bezogen auf die Strömungsrichtung der Saugströmung auf den Strömungsleitrippen aufsitzt.

Wie bereits erwähnt, ist es von Vorteil, wenn die erste Gehäusehalbschale im Saugkanal mindestens ein Halteelement aufweist. Bei einer vorteilhaften Ausgestaltung der Erfindung weist die erste Gehäusehalbschale darüber hinaus außerhalb des Saugkanals mindestens ein weiteres Halteelement auf.

Es kann beispielsweise vorgesehen sein, dass die erste Gehäusehalbschale außerhalb des Saugkanals zumindest zwei Halteelemente aufweist, die symmetrisch zu einer Längsachse des Saugkanals angeordnet sind.

Die außerhalb des Saugkanals angeordneten Halteelemente der ersten Gehäusehalbschale sind günstigerweise rinnenförmig ausgestaltet.

Von Vorteil ist es, wenn zu beiden Seiten des Saugkanals jeweils ein rinnenförmiges Halteelement der ersten Gehäusehalbschale angeordnet ist, das sich von einer Seitenwand des Saugkanals bis zu einer Außenwand der ersten Gehäusehalbschale erstreckt.

Wie eingangs erwähnt, betrifft die Erfindung nicht nur eine Saugdüse sondern auch ein tragbares Hartflächenreinigungsgerät mit einer Saugdüse der voranstehend genannten Art. Das erfindungsgemäße tragbare Hartflächenreinigungsgerät ermöglicht es, Flüssigkeit von einer Hartfläche, insbesondere von einer Fensterscheibe, abzuziehen und aufzusaugen. Es kann nach Art eines manuellen Fensterabziehers an der zu reinigenden Hartfläche entlangbewegt werden, insbesondere entlang einer Fensterscheibe. Es umfasst ein Saugaggregat, einen Schmutzflüssigkeitstank und eine Abscheideeinrichtung zum Abscheiden von Flüssigkeit aus einem aufgesaugten Flüssigkeits-Luftgemisch, sowie eine Saugdüse der voranstehend erläuterten Art. Mittels des Saugaggregats kann im Bereich der Saugöffnung eine Saugströmung erzeugt werden, unter deren Wirkung ein Gemisch aus Flüssigkeit und Luft über die Saugöffnung in den Saugkanal eingesaugt wird. Flüssigkeit kann aus dem Flüssigkeits-Luftgemisch abgeschieden und im Schmutzflüssigkeitstank gesammelt werden, und die angesaugte Saugluft kann vom Saugaggregat an die Umgebung abgegeben werden.

Das tragbare Hartflächenreinigungsgerät weist günstigerweise einen Saugkanalaufnahmeschacht auf, der mit dem Saugkanalendabschnitt der Saugdüse steckbar verbindbar ist und ein mit dem Rastelement der Saugdüse zusammenwirkendes weiteres Rastelement aufweist.

Wie bereits erwähnt, kann das weitere Rastelement beispielsweise eine Rastaufnahme ausbilden, und das Rastelement der Saugdüse kann einen Rasthaken ausbilden, der mit einem Rastvorsprung in die Rastaufnahme eintaucht, wenn der Saugkanalendabschnitt mit dem Saugkanalaufnahmeschacht verbunden wird.

Das tragbare Hartflächenreinigungsgerät weist bevorzugt eine dem Saugaggregat in Strömungsrichtung vorgelagerte Abscheidekammer auf, in der die Abscheideeinrichtung angeordnet ist. Auf ihrem Weg vom Saugkanal zum Saugaggregat trifft das aufgesaugte Flüssigkeits-Luftgemisch in der Abscheidekammer auf die Abscheideeinrichtung, an der die Flüssigkeit abgeschieden wird. Die abgeschiedene Flüssigkeit kann von der Abscheidekammer in den Schmutzflüssigkeitstank strömen, der von der Abscheidekammer baulich getrennt ist. Die Abscheidung der Flüssigkeit erfolgt somit günstigerweise außerhalb des Schmutzflüssigkeitstanks.

Das erfindungsgemäße tragbare Hartflächenreinigungsgerät bildet bevorzugt ein tragbares Fensterputzgerät aus.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines Hartflächenreinigungsgeräts;
- Figur 2:: eine Schnittansicht des Hartflächenreinigungsgeräts aus Figur 1;
- Figur 3:: eine perspektivische Darstellung einer Saugdüse des Hartflächenreinigungsgeräts;
- Figur 4:: eine perspektivische Darstellung von zwei Gehäusehalbschalen der Saugdüse aus Figur 3 mit einer an eine erste Gehäusehalbschale angeformten ersten flexiblen Abziehlippe und einer auswechselbaren zweiten flexiblen Abziehlippe;
- Figur 5:: eine perspektivische Darstellung der ersten Gehäusehalbschale schräg von oben;
- Figur 6:: eine perspektivische Darstellung der ersten Gehäusehalbschale schräg von unten;
- Figur 7:: eine Längsschnittansicht der Saugdüse aus Figur 3.

In der Zeichnung ist schematisch eine vorteilhafte Ausführungsform eines erfindungsgemäßen tragbaren Hartflächenreinigungsgeräts dargestellt, das insgesamt mit dem Bezugszeichen 10 belegt ist. Mit Hilfe des tragbaren Hartflächenreinigungsgeräts 10 kann Flüssigkeit von einer Hartfläche, insbesondere von einer Fensterscheibe, abgezogen und aufgesaugt werden. Auch Spiegelflächen oder geflieste Wände können mittels des tragbaren Hartflächenreinigungsgeräts 10 gereinigt werden. Das Hartflächenreinigungsgerät 10 kann vom Benutzer nach Art eines manuellen Fensterabziehers an der Hartfläche entlangbewegt werden. Das Hartflächenreinigungsgerät 10 bildet ein tragbares Fensterputzgerät aus.

Das Hartflächenreinigungsgerät 10 umfasst ein Basisteil 12, in dem ein Saugaggregat 14 angeordnet ist. Das Saugaggregat 14 umfasst einen Elektromotor 16, der eine Saugturbine 18 drehend antreibt. Von der Saugturbine 18 kann über eine im dargestellten Ausführungsbeispiel geradlinig ausgebildete Turbineneinlassleitung 20 Luft angesaugt werden. Die Turbineneinlassleitung 20 taucht in eine Abscheidekammer 22 ein. In der Abscheidekammer 22 ist im Abstand zur Turbineneinlassleitung 20 ein Abscheideelement in Form einer Prallwand angeordnet, die eine Einlassöffnung 26 der Turbineneinlassleitung 20 überdeckt und im Wesentlichen konvex in die der Turbineneinlassleitung 20 abgewandte Richtung gewölbt ist.

Auf der der Turbineneinlassleitung 20 abgewandten Seite der Abscheidekammer bildet das Basisteil 12 einen Saugkanalaufnahmeschacht 28 aus, der einen Saugkanalendabschnitt 30 einer vorteilhaften Ausführungsform einer erfindungsgemäßen Saugdüse 32 aufnimmt. Die Saugdüse 32 ist in der Zeichnung schematisch dargestellt und wird nachfolgend näher erläutert.

Die Saugturbine 18 ist mittels einer ersten Trennwand 34 von der Abscheidekammer 22 getrennt, wobei die Turbineneinlassleitung 20 die erste Trennwand 34 durchgreift. Im Bereich der ersten Trennwand 34 ist die Turbineneinlassleitung 20 von einem Dichtring 36 umgeben, mit dessen Hilfe sichergestellt ist, dass Flüssigkeit aus der Abscheidekammer 22 nicht unbeabsichtigt entlang der Außenseite der Turbineneinlassleitung 20 zur Saugturbine 18 gelangen kann.

Im Abstand zur ersten Trennwand 34 und parallel zu dieser ausgerichtet weist das Basisteil 12 eine zweite Trennwand 38 auf. Die Saugturbine 18 ist zwischen der ersten Trennwand 34 und der zweiten Trennwand 38 angeordnet, und der Elektromotor 16 ist auf der der Saugturbine 18 abgewandten Seite der zweiten Trennwand 38 in einer Antriebskammer 40 des Basisteils 12 angeordnet. Eine Motorwelle 42 des Elektromotors 16 durchgreift die zweite Trennwand 38 und ist mit der Saugturbine 18 drehfest verbunden. Mittels der Motorwelle 42 kann die Saugturbine 18 in Drehung versetzt werden.

Zusätzlich zum Elektromotor 16 sind in der Antriebskammer 40 eine wiederaufladbare Batterie 44 sowie eine Steuer-, Schalt- und Ladeelektronik 46 positioniert. Die Steuer-, Schalt- und Ladeelektronik 46 wirkt mit einem Betätigungselement 48 zusammen, das im dargestellten Ausführungsbeispiel als Druckschalter ausgebildet ist zum Ein- und Ausschalten des Elektromotors 16. Außerdem steuert die Steuer-, Schalt- und Ladeelektronik 46 die Drehzahl des Elektromotors 16 und den Ladevorgang der Batterie 44. Die Steuer-, Schalt- und Ladeelektronik 46 und die Batterie 44 sind auf einer gemeinsamen Leiterplatte 49 angeordnet.

Die Antriebskammer 40 ist in einem Handgriff 50 des Basisteils 12 angeordnet. Der Handgriff 50 kann vom Benutzer mit einer Hand umgriffen werden.

Der Handgriff 50 erstreckt sich bis zu einer Bodenwand 52 des Basisteils 12, mit der das tragbare Hartflächenreinigungsgerät 10 auf einer Stellfläche abgestellt werden kann.

Zusätzlich zum Basisteil 12 und zur Saugdüse 32 weist das tragbare Hartflächenreinigungsgerät 10 einen Schmutzflüssigkeitstank 54 auf, der am Basisteil 12 werkzeuglos lösbar gehalten ist und in den eine Befüllungseinrichtung 56 eintaucht. Über die Befüllungseinrichtung 56 kann Flüssigkeit aus der Abscheidekammer 22 in den Schmutzflüssigkeitstank 54 gelangen. Die Befüllungseinrichtung 56 weist ein Einfüllrohr 58 und ein Entlüftungsrohr 60 auf, die einstückig miteinander verbunden sind und in den Schmutzflüssigkeitstank 54 eintauchen.

Der Schmutzflüssigkeitstank 54 weist einen der Abscheidekammer 22 zugewandten oberen Tankabschnitt 62 auf, der über eine obere Öffnung 63 in eine obere Ausnehmung 64 des Basisteils 12 eingesetzt werden kann, sowie einen rückwärtigen Tankabschnitt 66, der über eine untere Öffnung 67 in eine untere Ausnehmung 68 des Basisteils 12 eingesetzt werden kann. Die obere Ausnehmung ist seitlich neben der Saugturbine 18 angeordnet und steht mit der Saugturbine 18 in Strömungsverbindung, so dass Saugluft von der Saugturbine 18 über die obere Ausnehmung 64 und die obere Öffnung 63 an die Umgebung abgegeben werden kann.

Ein Einfülltrichter 70 mündet in die obere Ausnehmung 64 und ist einstückig mit der ersten Trennwand 34 verbunden. Über den Einfülltrichter 70 kann Flüssigkeit aus der Abscheidekammer 22 in eine wannenförmige Vertiefung 72 der Befüllungseinrichtung 56 gelangen, an die sich das Einfüllrohr 58 anschließt. Das Entlüftungsrohr 60 verläuft parallel zum Einfüllrohr 58, wobei es mit seinem dem Schmutzflüssigkeitstank 54 abgewandten oberen Ende über das Einfüllrohr 58 übersteht und in den Einfülltrichter 70 eintaucht.

Die untere Ausnehmung 68 ist unmittelbar oberhalb der Bodenwand 58 angeordnet, wobei die Bodenwand 52 im Bereich der unteren Ausnehmung 68 federelastisch verformbare Bodenwandabschnitte aufweist und dadurch auf den Schmutzflüssigkeitstank 54 eine federelastische Haltekraft in Richtung auf eine im Abstand zur Bodenwand 52 angeordnete Anlagewand 74 ausübt, an der der rückwärtige Tankabschnitt 66 mit seiner Oberseite anliegt. Mittels komplementär ausgestalteter Rastelemente kann der rückwärtige Tankabschnitt 66 mit der unteren Ausnehmung 68 verrastet werden.

Der Schmutzflüssigkeitstank 54 begrenzt zusammen mit dem Handgriff 50 eine Greiföffnung 75 des tragbaren Hartflächenreinigungsgeräts 10, die der Benutzer beim Halten des tragbaren Hartflächenreinigungsgeräts 10 mit seinen Fingern durchgreifen kann.

Die Saugdüse 32 ist in den Figuren 3 bis 7 gesondert dargestellt. Sie weist ein Saugdüsengehäuse 77 mit einer ersten Gehäusehalbschale 76 und einer zweiten Gehäusehalbschale 78 auf, die lösbar miteinander verbunden sind. Im dargestellten Ausführungsbeispiel sind die beiden Gehäusehalbschalen 76, 78 miteinander verschraubt.

Die beiden Gehäusehalbschalen 76, 78 begrenzen zwischen sich einen Saugkanal 80. Mit seinem der Abscheidekammer 20 zugewandten hinteren Endbereich bildet der Saugkanal 80 den bereits erwähnten Saugkanalendabschnitt 30 aus, der in den Saugkanalaufnahmeschacht 28 eingesetzt werden kann. Der Saugkanal 80 erstreckt sich zwischen den beiden Gehäusehalbschalen 76, 78 von einer Saugöffnung 82 bis zum Saugkanalendabschnitt 30.

Die erste Gehäusehalbschale 78 bildet eine Bodenwand 84 des Saugkanals 80 aus sowie erste bogenförmig gekrümmte Seitenwände 86, 88 des Saugkanals 80. In entsprechender Weise bildet die zweite Gehäusehalbschale 76 eine Deckenwand 90 des Saugkanals 80 aus sowie zweite bogenförmig gekrümmte Seitenwände des Saugkanals 80, die auf die ersten Seitenwände 86, 88 strömungsdicht aufgesetzt werden können.

Zum Abziehen von Flüssigkeit von einer zu reinigenden Hartfläche weist die Saugdüse 32 im Bereich der Saugöffnung 82 eine erste flexible Abziehlippe 94 und eine zweite flexible Abziehlippe 92 auf. Die erste Abziehlippe 94 ist an die erste Gehäusehalbschale 78 angeformt und bildet zusammen mit der ersten Gehäusehalbschale 78 ein Spritzgussteil mit zwei Komponenten aus, nämlich mit einer Hartkomponente, die die erste Gehäusehalbschale 78 ausbildet, und mit einer Elastomerkomponente, die die erste Abziehlippe 74 ausbildet.

Der Saugkanal 80 weist eine mittig angeordnete Längsachse 102 auf und die zweite flexible Abziehlippe 92 ist symmetrisch zu ihrer parallel zur Längsachse 102 ausgerichteten Mittelebene 96 ausgestaltet und weist einen Halteabschnitt 98 auf, der von einem im Querschnitt im Wesentlichen kreisförmigen Wulst 100 gebildet wird. Der Wulst 100 erstreckt sich quer zur Längsachse 102 des Saugkanals 80 entlang der gesamten Länge der zweiten Abziehlippe 92 und bildet deren rückwärtigen Endbereich aus. Der vordere Endbereich der zweiten Abziehlippe 92 wird von einer ersten Abziehkante 104 und einer zweiten Abziehkante 106 gebildet, die entlang einer dem Wulst 100 abgewandten Stirnseite 108 der zweiten Abziehlippe 92 verlaufen.

Die erste Gehäusehalbschale 78 weist zur Festlegung der zweiten Abziehlippe 92 eine Vielzahl von Halteelementen auf, wobei mehrere erste Halteelemente im Bereich des Saugkanals angeordnet sind und jeweils eine Strömungsleitrippe 114 ausbilden. Die Strömungsleitrippen 114 sind fächerförmig angeordnet, so dass sie mit zunehmendem Abstand von der Längsachse 102 des Saugkanals 80 eine zunehmende Neigung zur Längsachse 102 aufweisen. Bezogen auf die Längsachse 102 sind sämtliche Strömungsleitrippen 114 auf gleicher Höhe angeordnet. Sie stehen von der Bodenwand 84 vertikal nach oben ab und weisen an ihrer der Bodenwand 84 abgewandten Oberkante 116 jeweils eine Vertiefung 118 auf, in die der Wulst 100 formschlüssig eintaucht. Die Vertiefungen 118 sind bezogen auf die Strömungsrichtung in einem hinteren Endbereich der Strömungsleitrippen 114 angeordnet, und in einem den Vertiefungen vorgelagertem Abschnitt bilden die Oberkanten 116 eine ebene Auflagefläche für die zweite Abziehlippe 92 aus. Im Querschnitt sind die Strömungsleitrippen 114 keilförmig ausgestaltet. Mit Hilfe der Strömungsleitrippen 114 wird die zweite Abziehlippe 92 im Bereich des Saugkanals 80 abgestützt. Die Strömungsleitrippen 114 sind in ihrer Form strömungstechnisch optimiert, wobei sie sich in ihrem der ersten Abziehlippe 94 zugewandten vorderen Endbereich verjüngen. Zusätzlich zu ihrer Stützfunktion ermöglichen es die Strömungsleitrippen 114, eine Saugströmung mit sehr geringen Strömungsverlusten zu führen, so dass ein Gemisch aus Flüssigkeit und Saugluft mit nur geringen Strömungsverlusten zwischen den Strömungsleitrippen 114 hindurchströmen kann.

Zusätzlich zu den Strömungsleitrippen 114 weist die erste Gehäusehalbschale 78 zwei weitere Halteelemente zur Fixierung der zweiten Abziehlippe 92 auf. Diese weiteren Halteelemente sind in Form einer Halterinne 120 und einer Halterinne 122 ausgestaltet, die sich außerhalb des Saugkanals jeweils von einer ersten Seitenwand 86 bzw. 88 des Saugkanals 80 bis zu einer Außenwand 124, 126 der ersten Gehäusehalbschale 78 erstrecken.

Die zweite Gehäusehalbschale 78 weist zur Festlegung der zweiten Abziehlippe 92 an der Saugöffnung 82 ein Halteelement in Form einer Halterinne 110 auf. Die Halterinne 110 nimmt einen oberen Randbereich 112 des Wulstes 100 auf. In entsprechender Weise nehmen die beiden Halterinnen 120, 122, die außerhalb des Saugkanals 80 angeordnet sind, und die Strömungsleitrippen 114, die innerhalb des Saugkanals 80 angeordnet sind, jeweils einen unteren Randbereich 128 des Wulstes 100 auf, so dass die zweite Abziehlippe 92 zwischen den beiden Gehäusehalbschalen 76, 78 festgelegt ist.

Zum Reinigen einer Hartfläche kann das tragbare Hartflächenreinigungsgerät 10 mit der zweiten Abziehlippe 92 an einer zu reinigenden Hartfläche entlangbewegt werden. Die zweite Abziehlippe 92 kann hierbei zunächst eine erste Gebrauchsstellung einnehmen, in der die erste Abziehkante 104 der ersten Abziehlippe 94 zugewandt ist, wie dies beispielsweise in Figur 7 dargestellt ist. Beim Reinigen der Hartfläche gleitet die erste Abziehkante 104 in dieser ersten Gebrauchsstellung an der zu reinigenden Hartfläche entlang. Insbesondere in Fällen, in denen die Hartfläche Rauigkeiten aufweist, kann die erste Abziehkante 104 einer Abnutzung unterliegen. Bei Erreichen eines maximalen Abnutzungsgrades kann der mittels der ersten Abziehkante 104 erreichbare Reinigungseffekt beeinträchtigt werden. Der Benutzer hat dann die Möglichkeit, die zweite Abziehlippe 92 seitlich über eine der Außenwände 124, 126 aus dem Saugdüsengehäuse 77 herauszuziehen, um 180° bezogen auf ihre Mittelachse 130 zu verdrehen und anschließend wieder über eine der Außenwände 124, 126 in das Saugdüsengehäuse 77 hineinzuziehen. Die zweite Abziehlippe 92 nimmt dann eine zweite Gebrauchslage ein, bei der die zweite Abziehkante 106 der ersten Abziehlippe 94 zugewandt ist und an der zu reinigenden Hartfläche entlanggleiten kann. Die Lebensdauer der zweiten Abziehlippe 92 kann dadurch erheblich verlängert werden.

Wie bereits erwähnt, kann der Saugkanalendabschnitt 30 in den Saugkanalaufnahmeschacht 28 des Basisteils 12 eingesetzt werden. Dies wird insbesondere aus Figur 2 deutlich. Um zu vermeiden, dass sich die Saugdüse 32 unbeabsichtigt vom Basisteil 12 löst, ist die Saugdüse 32 mit dem Basisteil 12 verrastbar. Im Saugkanalaufnahmeschacht 28 ist zu diesem Zweck eine Rastausnehmung 134 angeordnet und die erste Gehäusehalbschale 78 bildet im Bereich des Saugkanalendabschnitts 30 ein Rastelement in Form eines Rasthakens 136 aus. Der Rasthaken 136 weist eine Federzunge 138 auf, die einen elastisch verformbaren Wandabschnitt 139 des Saugkanals 80 ausbildet und einstückig mit der ersten Gehäusehalbschale 76 verbunden ist. An seinem freien Ende trägt die Federzunge 138 auf der Außenseite der ersten Gehäusehalbschale 76 einen nach außen abstehenden Rastvorsprung 140. Dies wird insbesondere aus Figur 6 deutlich. Die Federzunge 138 ist mit Ausnahme ihres dem Rastvorsprung 140 abgewandten Endes, an dem sie einstückig mit der ersten Gehäusehalbschale 76 verbunden ist, von einem U-förmigen Durchgangsschlitz 142 umgeben. Dies ermöglicht beim Einsetzen des Saugkanalendabschnitts 30 in den Saugkanalaufnahmeschacht 28 eine federnde Bewegung der Federzunge 138, bis der Rastvorsprung 140 eine Position in Höhe der Rastausnehmung 134 einnimmt und in die Rastausnehmung 134 einrastet. Damit über den Durchgangsschlitz 142 keine Saugluft und auch keine Flüssigkeit aus dem Saugkanal 80 heraustreten kann, ist die Federzunge 138 auf der Innenseite des Saugkanals 80 von derselben Elastomerkomponente umspritzt, die auch die erste Abziehlippe 94 ausbildet. Die Elastomerkomponente bildet im Bereich des Durchgangsschlitzes 142 ein U-förmiges Filmscharnier 143 aus, das es ermöglicht, die Federzunge 138 zusammen mit dem Rastvorsprung 140 relativ zu der die erste Gehäusehalbschale 76 ausbildenden Hartkomponente zu bewegen, wobei jedoch sichergestellt ist, dass durch den Durchgangsschlitz 142 weder Saugluft noch Flüssigkeit aus dem Saugkanal 80 heraustreten können.

Die Elastomerkomponente erstreckt sich ausgehend von der nicht auswechselbaren Abziehlippe 94 entlang der ersten Seitenwände 86, 88 des Saugkanals 80 bis zum Rasthaken 136. Dies wird insbesondere aus Figur 5 deutlich.

Die erste Gehäusehalbschale 78 bildet in Kombination mit der Elastomerkomponente ein Spritzgussteil mit einer Hartkomponente und der Elastomerkomponente. Die Hartkomponente besteht bevorzugt aus einem Polypropylen- oder ABS-Material und die Elastomerkomponente besteht bevorzugt aus thermoplastischem Elastomer-Material. Die Hartkomponente bildet die Wandungen der ersten Gehäusehalbschale 78 einschließlich der Wände des Saugkanals 80 und der Federzunge 138, und die Elastomerkomponente bildet die erste Abziehlippe 92 und das Filmscharnier 143.

Nachdem die Saugdüse 32 durch Einsetzen des Saugkanalendabschnitts 30 in den Saugkanalaufnahmeschacht 38 mit dem Basisteil 12 verbunden ist, kann das tragbare Hartflächenreinigungsgerät 10 nach Art eines manuellen Fensterabziehers zum Reinigen einer Hartfläche, insbesondere einer Fensterscheibe oder einer Glastür, an der Hartfläche entlangbewegt werden, wobei mittels der zweiten Abziehlippe 92 und der diese stützenden ersten Abziehlippe 94 an der Hartfläche befindliche Flüssigkeit der Saugöffnung 82 zugeführt werden kann. Über den Saugkanal 80 kann die Flüssigkeit zusammen mit Luft von der Saugöffnung 82 abgesaugt und der Abscheidekammer 20 zugeführt werden. Die Abscheidekammer 20 kann hierzu vom Saugaggregat 14 über die Turbineneinlassleitung 20 mit Unterdruck beaufschlagt werden. Das Gemisch aus Flüssigkeit und Luft durchströmt den Saugkanal 80 und trifft innerhalb der Abscheidekammer 22 zunächst auf eine am Saugkanalendabschnitt 30 gehaltene Prallplatte 144, an der sich ein Teil der mitgeführten Flüssigkeit abscheidet. Anschließend trifft das Flüssigkeits-Luftgemisch auf die Prallwand 24, an der sich die restliche mitgeführte Flüssigkeit abscheidet, wohingegen die angesaugte Luft die Prallplatte 144 und die Prallwand 24 umströmt und über die Turbineneinlassleitung 20 zur Saugturbine 18 gelangt. Von der Saugturbine 18 wird die angesaugte Luft über einen ringförmigen Luftauslassraum 146, der den oberen Tankabschnitt 62 innerhalb der oberen Ausnehmung 64 in Umfangsrichtung umgibt, nach außen abgegeben.

Die Prallplatte 144 bildet ein erstes Abscheideelement zum Abscheiden von Flüssigkeit aus, und die Prallwand 24 bildet ein zweites Abscheideelement zum Abscheiden von Flüssigkeit aus dem angesaugten Flüssigkeits-Luftgemisch aus. Die in der Abscheidekammer 22 abgeschiedene Flüssigkeit kann über den Einfülltrichter 70 und das Einfüllrohr 58 in den Schmutzflüssigkeitstank 54 gelangen. Bei Bedarf kann der Schmutzflüssigkeitstank 54 entleert werden. Der Benutzer kann hierzu den Schmutzflüssigkeitstank 54 zusammen mit der daran gehaltenen Befüllungseinrichtung 56 vom Basisteil 12 entfernen, indem er den rückwärtigen Tankabschnitt 44 aus der unteren Ausnehmung 68 herauszieht und anschließend den oberen Tankabschnitt 62 der oberen Ausnehmung 64 entnimmt. Anschließend kann der Benutzer die Befüllungseinrichtung 56 vom Schmutzflüssigkeitstank 54 lösen und den Schmutzflüssigkeitstank 54 entleeren. Der Benutzer kann dann die Befüllungseinrichtung 56 wieder in den Schmutzflüssigkeitstank 54 einsetzen und diesen mit dem oberen Tankabschnitt 62 in die obere Ausnehmung 64 und mit dem rückwärtigen Tankabschnitt 66 in die untere Ausnehmung einführen und mit dem Basisteil 12 verrasten.

Sollte nach längeren Einsatz des tragbaren Hartflächenreinigungsgeräts 10 die an der zu reinigenden Hartfläche entlanggleitende erste oder zweite Abziehkante 104, 106 abgenutzt sein, so hat der Benutzer die Möglichkeit, die zweite Abziehlippe 92, wie voranstehend im Einzelnen erläutert, um 180° um ihre Mittelachse 130 zu drehen, so dass anschließend die bisher nicht benutzte Abziehkante 104 oder 106 zum Einsatz kommen kann.

Das erfindungsgemäße tragbare Hartflächenreinigungsgerät 10 zeichnet sich durch eine lange Lebensdauer aus und kann vom Benutzer in üblicher Weise nach Art eines manuellen Fensterabziehers an der Hartfläche entlangbewegt werden. Das tragbare Hartflächenreinigungsgerät 10 zeichnet sich durch geringe Herstellungskosten aus.

## Patentansprüche

1. Saugdüse für ein tragbares Hartflächenreinigungsgerät zum Abziehen und Aufsaugen von Flüssigkeit von einer Hartfläche, insbesondere von einer Fensterscheibe, umfassend ein Saugdüsengehäuse (77) mit einer ersten und einer zweiten Gehäusehalbschale (76, 78) und mit einer Saugöffnung (82), an der mindestens eine flexible Abziehlippe (92, 94) angeordnet ist und an die sich ein Saugkanal (80) anschließt, der sich bis zu einem Saugkanalendabschnitt (30) erstreckt, wobei an den Saugkanalendabschnitt (30) eine Unterdruckquelle anschließbar ist zur Ausbildung einer Saugströmung und wobei am Saugkanalendabschnitt (30) ein Rastelement (136) angeordnet ist, **dadurch gekennzeichnet, dass** die erste Gehäusehalbschale (76) einen elastisch verformbaren Wandabschnitt (139) aufweist, der das Rastelement (136) ausbildet, wobei die erste Gehäusehalbschale (76) ein Spritzgussteil mit einer Hartkomponente und einer Elastomerkomponente ausbildet, wobei der elastisch verformbare Wandabschnitt (139) von der Hartkomponente in Form einer Federzunge (138) ausgestaltet ist, die mit Ausnahme eines ersten Endbereichs von einem die Hartkomponente durchgreifenden Durchgangsschlitz (142) umgeben ist, und wobei der Durchgangsschlitz (142) von der an die Hartkomponente angeformten Elastomerkomponente überdeckt ist.

2. Saugdüse nach Anspruch 1, **dadurch gekennzeichnet, dass** die Federzunge (138) an ihrem freien Endbereich außenseitig einen Rastvorsprung (140) trägt.

3. Saugdüse nach Anspruch 2, **dadurch gekennzeichnet, dass** die Federzunge (138) in Kombination mit dem Rastvorsprung (140) einen aus der Hartkomponente gebildeten Rasthaken (136) ausbildet.

4. Saugdüse nach einem der Ansprüche 1 bis 3, **dadurch gekennzeichnet, dass** die Elastomerkomponente im Bereich des Durchgangsschlitzes (142) U-förmig ausgestaltet ist.

5. Saugdüse nach einem der Ansprüche 1 bis 4, **dadurch gekennzeichnet, dass** die Elastomerkomponente im Bereich des Durchgangsschlitzes (142) ein Filmscharnier (143) ausbildet.

6. Saugdüse nach einem der Ansprüche 1 bis 5, **dadurch gekennzeichnet, dass** an die erste Gehäusehalbschale (76) eine erste flexible Abziehlippe (94) aus der Elastomerkomponente angeformt ist.

7. Saugdüse nach einem der Ansprüche 1 bis 6, **dadurch gekennzeichnet, dass** die erste Gehäusehalbschale (76) Seitenwände (86, 88) des Saugkanals (80) ausbildet, wobei die Seitenwände (86, 88) mit der Elastomerkomponente beschichtet sind.

8. Tragbares Hartflächenreinigungsgerät zum Abziehen und Aufsaugen einer Flüssigkeit von einer Hartfläche, insbesondere von einer Fensterscheibe, mit einem Saugaggregat (14), einem Schmutzflüssigkeitstank (54) und einer Abscheideeinrichtung (24, 144) zum Abscheiden von Flüssigkeit aus einem aufgesaugten Flüssigkeits-Luftgemisch, und mit einer Saugdüse (32) nach einem der voranstehenden Ansprüche.

9. Tragbares Hartflächenreinigungsgerät nach Anspruch 8, **dadurch gekennzeichnet, dass** das tragbare Hartflächenreinigungsgerät (10) einen Saugkanalaufnahmeschacht (28) aufweist, der mit dem Saugkanalendabschnitt (30) der Saugdüse (32) steckbar verbindbar ist und ein mit dem Rastelement (136) der Saugdüse (32) zusammenwirkendes weiteres Rastelement (134) aufweist.

10. Tragbares Hartflächenreinigungsgerät nach Anspruch 8 oder 9, **dadurch gekennzeichnet, dass** das tragbare Hartflächenreinigungsgerät (10) eine dem Saugaggregat (14) in Strömungsrichtung vorgelagerte Abscheidekammer (22) aufweist, in der die Abscheideeinrichtung (24, 144) angeordnet ist.

## Claims

1. Suction nozzle for a portable hard surface cleaning device for squeegeeing off and suctioning off liquid from a hard surface, in particular from a window pane, comprising a suction nozzle housing (77) having a first and a second housing half-shell (76, 78) and having a suction opening (82) which has a least one flexible squeegee lip (92, 94) arranged thereat and which is adjoined by a suction duct (80) which extends to a suction duct end section (30), wherein a source of vacuum is connectable to the suction duct end section (30) for creating a suction flow and wherein a latch element (136) is arranged at the suction duct end section (30), **characterized in that** the first housing half-shell (76) comprises an elastically deformable wall section (139) which forms the latch element (136), wherein the first housing half-shell (76) forms an injection-moulded part having a hard component and an elastomer component, wherein the elastically deformable wall section (139) is formed by the hard component in the form of a spring tongue (138) which, except for a first end region thereof, is surrounded by a through-slot (142) extending through the hard component, and wherein the through-slot (142) is covered by the elastomer component integrally formed on the hard component.

2. Suction nozzle in accordance with claim 1, **characterized in that** at its free end portion, the spring tongue (138) has, on the outside thereof, a latch projection (140).

3. Suction nozzle in accordance with claim 2, **characterized in that** the spring tongue (138) in combination with the latch projection (140) forms a latch hook (136) formed from the hard component.

4. Suction nozzle in accordance with any one of claims 1 to 3, **characterized in that** the elastomer component is of U-shaped configuration in the area of the through-slot (142).

5. Suction nozzle in accordance with any one of claims 1 to 4, **characterized in that** the elastomer component forms a living hinge (143) in the area of the through-slot (142).

6. Suction nozzle in accordance with any one of claims 1 to 5, **characterized in that** integrally formed on the first housing half-shell (76) is a first flexible squeegee lip (94) formed from the elastomer component.

7. Suction nozzle in accordance with any one of claims 1 to 6, **characterized in that** the first housing half-shell (76) forms side walls (86, 88) of the suction duct (80), wherein the side walls (86, 88) are coated with the elastomer component.

8. Portable hard surface cleaning device for squeegeeing off and suctioning off liquid from a hard surface, in particular from a window pane, comprising a suction unit (14), a dirty-liquid tank (54) and a separating device (24, 144) for separating liquid from a liquid/air mixture drawn in, and comprising a suction nozzle (32) in accordance with any one of the preceding claims.

9. Portable hard surface cleaning device in accordance with claim 8, **characterized in that** the portable hard surface cleaning device (10) comprises a suction duct receiving socket (28) which is pluggably connectable with the suction duct end section (30) of the suction nozzle (32) and comprises a further latch element (134) cooperating with the latch element (136) of the suction nozzle (32).

10. Portable hard surface cleaning device in accordance with claim 8 or 9, **characterized in that** the portable hard surface cleaning device (10) comprises a separating chamber (22) which is located upstream of the suction unit (14) relative to the direction of flow and in which the separating device (24, 144) is arranged.

## Revendications

1. Buse d'aspiration pour un appareil portable de nettoyage de surfaces dures destiné à retirer et à aspirer un liquide d'une surface dure, en particulier d'une vitre de fenêtre, comprenant un boîtier de buse d'aspiration (77) avec une première et une deuxième demi-coque de boîtier (76, 78) et avec une ouverture d'aspiration (82), sur laquelle est disposée au moins une raclette flexible (92, 94) et à laquelle se raccorde un canal d'aspiration (80), qui s'étend jusqu'à une partie d'extrémité de canal d'aspiration (30), dans laquelle une source de vide peut être raccordée à la partie d'extrémité de canal d'aspiration (30) pour la réalisation d'un écoulement d'aspiration et dans laquelle un élément d'encliquetage (136) est disposé sur la partie d'extrémité de canal d'aspiration (30), **caractérisée en ce que** la première demi-coque de boîtier (76) présente une partie de paroi (139) déformable élastiquement, qui réalise l'élément d'encliquetage (136), dans laquelle la première demi-coque de boîtier (76) réalise une pièce moulée par injection avec un composant dur et un composant élastomère, dans laquelle la partie de paroi (139) élastiquement déformable est configurée par le composant dur sous forme d'une languette élastique (138), qui est entourée, à l'exception d'une première zone d'extrémité, par une fente de passage (142) traversant le composant dur, et dans laquelle la fente de passage (142) est recouverte par le composant élastomère formé sur le composant dur.

2. Buse d'aspiration selon la revendication 1, **caractérisée en ce que** la languette élastique (138) porte sur sa zone d'extrémité libre côté extérieur une partie saillante d'encliquetage (140).

3. Buse d'aspiration selon la revendication 2, **caractérisée en ce que** la languette élastique (138) réalise en combinaison avec la partie saillante d'encliquetage (140) un crochet d'encliquetage (136) formé du composant dur.

4. Buse d'aspiration selon l'une quelconque des revendications 1 à 3, **caractérisée en ce que** le composant élastomère est configuré en forme de U dans la zone de la fente de passage (142).

5. Buse d'aspiration selon l'une quelconque des revendications 1 à 4, **caractérisée en ce que** le composant élastomère réalise dans la zone de la fente de passage (142) une charnière-film (143).

6. Buse d'aspiration selon l'une quelconque des revendications 1 à 5, **caractérisée en ce qu'**une première raclette flexible (94) composée du composant élastomère est formée sur la première demi-coque de boîtier (76).

7. Buse d'aspiration selon l'une quelconque des revendications 1 à 6, **caractérisée en ce que** la première demi-coque de boîtier (76) réalise des parois latérales (86, 88) du canal d'aspiration (80), dans laquelle les parois latérales (86, 88) sont revêtues du composant élastomère.

8. Appareil portable de nettoyage de surfaces dures destiné à retirer et à aspirer un liquide d'une surface dure, en particulier d'une vitre de fenêtre, avec un groupe d'aspiration (14), un réservoir de liquide sale (54) et un dispositif de séparation (24, 144) destiné à séparer un liquide d'un mélange d'air et de liquide aspiré, et avec une buse d'aspiration (32) selon l'une quelconque des revendications précédentes.

9. Appareil portable de nettoyage de surfaces dures selon la revendication 8, **caractérisé en ce que** l'appareil portable de nettoyage de surfaces dures (10) présente un puits de logement de canal d'aspiration (28), qui peut être relié par enfichage à la partie d'extrémité de canal d'aspiration (30) de la buse d'aspiration (32) et présente un autre élément d'encliquetage (134) coopérant avec l'élément d'encliquetage (136) de la buse d'aspiration (32).

10. Appareil portable de nettoyage de surfaces dures selon la revendication 8 ou 9, **caractérisé en ce que** l'appareil portable de nettoyage de surfaces dures (10) présente une chambre de séparation (22), montée en amont du groupe d'aspiration (14) dans la direction d'écoulement, dans laquelle est disposé le dispositif de séparation (24, 144).
